# FASCICULE DE BREVET EUROPEEN

(11) **EP 3 530 427 B1**
(45) Date de publication et mention de la délivrance du brevet: **20.12.2023**
(21) Numéro de dépôt: 19159470.4
(22) Date de dépôt: 26.02.2019
(51) Int. Cl.: B28B 7/00, B28B 7/36, B28B 23/04

(54) **PROCEDE ET INSTALLATION POUR LA FABRICATION DE DALLES EN BETON**
VERFAHREN UND ANLAGE ZUR HERSTELLUNG VON BETONBODENPLATTEN
METHOD AND FACILITY FOR MANUFACTURING CONCRETE SLABS

(30) Priorité: 27.02.2018 FR 1851682
(43) Date de publication de la demande: 28.08.2019
(73) Titulaire: Legeai, Bernard, 1180 Uccle (BE)
(72) Inventeur: Legeai, Bernard, 1180 Uccle (BE)
(74) Mandataire: IPAZ

(56) Documents cités:
- JP-A- H1 158 341
- JP-B2- S5 921 764
- US-A- 3 938 922
- US-A- 5 372 349

## Description

L'invention a trait à un procédé et à une installation pour la fabrication de dalles en béton précontraint.

Les dalles de plancher préfabriquées précontraintes en béton, alvéolées ou pleines, sont généralement fabriquées sur des bancs de fabrication comportant traditionnellement un platelage métallique plan ayant une épaisseur de 10 à 12 mm et d'une largeur de 1,20 à 2,40 m, avec une sous-face plane et uniforme.

Ces bancs de fabrication s'étendent généralement sur des longueurs de 100 à 200 m de long.

Dans certaines applications architecturales, la sous-face de ces dalles de plancher constitue un plafond pour lequel aucune finition du type faux-plafond, coffrage, enduit, n'est ultérieurement prévue.

De ce fait, la sous-face plane de ces dalles, qui ne reçoit qu'une lasure ou une peinture pour la teinte, et qui doit présenter une architecture de modénature, était jusqu'alors techniquement difficile à réaliser et très coûteuse.

Pour obtenir un tel résultat, il était jusqu'alors nécessaire de concevoir et fabriquer un platelage ayant une résistance mécanique élevée. Pour ce faire, on utilisait une tôle de 10 à 12 mm et on y rapportait des éléments d'architecture fixés par soudure ou au moyen d'intermédiaires mécaniques.

Cet agencement avait plusieurs inconvénients, tels que celui d'être très coûteux, de figer pour toujours la finition architecturée du platelage et d'offrir une finition de faible qualité consécutive aux spectres des soudures et des fixations.

Pour en modifier l'architecture, il convenait en effet de refaire entièrement le platelage en tôle de 10 à 12 mm et d'y souder ou d'y fixer de nouveaux profils d'architecture en dissimulant le plus possible les soudures et jonctions de profils, afin d'éviter les bavures.

Ainsi, le document US 3 938 922 A décrit par exemple une dalle préfabriquée par coulage de béton, obtenue selon un procédé de fabrication comportant au moins une étape avant le coulage du béton, au cours de laquelle on positionne sur un platelage une matrice profilée suivant un relief visible en figure 2 du document US 3 938 922 et recouvrant entièrement le platelage, de sorte qu'après prise du béton et démoulage de la dalle, la sous-face de la dalle est imprimée dudit relief de ladite matrice.

Toutefois, la matrice ne peut pas être une tôle d'un seul tenant car la détention des câbles de précontrainte induit le déplacement des éléments constitutifs de la matrice qui sont entraînés par leurs motifs lorsque le béton se contracte. Il est au contraire prévu que la matrice est en plusieurs éléments avec des espaces entre chacun d'eux, ces espaces se réduisant lorsque le béton est précontraint.

Ces contraintes financières et techniques ont fait qu'aucune dalle précontrainte architecturée n'était jusqu'alors viable économiquement.

JP S59 21764 B2 divulgue un procédé de fabrication de dalles précontraintes, préfabriquées par coulage de béton ou similaire sur un platelage s'étendant suivant une longueur de 100 à 200 m, comportant au moins:
- une étape avant le coulage du béton, au cours de laquelle on tend sur toute la longueur du platelage des armatures actives pour former des dalles précontraintes,
- une étape de coulage du béton par épandage et vibration ou au moyen d'une fileuse.

Ce document divulgue également une installation pour couler des dalles précontraintes et préfabriquées en béton ou similaire suivant le préambule de la revendication 5.

L'objet de l'invention est de palier tout ou partie des inconvénients énoncés précédemment en profilant une matrice d'un seul tenant, préférentiellement en tôle mince, selon les souhaits de l'architecte et en la déposant sur le platelage plan qui assure la résistance mécanique lors du coulage du béton.

Cette matrice peut intégrer grâce à son relief, dit aussi profil, de qualité un grand nombre d'éléments d'architecture comme des rainures, des décaissés, des arrondis et des biais, qui sont définis par l'architecte.

Plus précisément la présente invention a pour objet un procédé de fabrication de dalles précontraintes préfabriquées par coulage de béton ou similaire sur un platelage suivant la revendication 1.

Des caractéristiques optionnelles de l'invention, complémentaires ou de substitution sont énoncées ci-après.

La matrice profilée suivant un relief prédéfini peut être constituée d'une tôle d'un seul tenant, sans soudure ni jonction, et ce, pour de grandes longueurs allant jusqu'à 200 m.

La matrice profilée suivant un relief prédéfini peut être une tôle mince en acier.

Le procédé peut comporter au moins une étape avant le coulage du béton, au cours de laquelle on positionne sur le platelage recouvert de la matrice des armatures passives pour fabriquer des éléments pleins ou alvéolés.

L'étape de coulage de béton peut être suivie par :
- une étape d'étuvage, consistant à chauffer le béton coulé à une température comprise entre 35 et 60°C,
- une étape de détente des armatures actives,
- une étape de démoulage, puis stockage des dalles.

Il est également fait référence à une dalle précontrainte et préfabriquée par coulage de béton non revendiquée et obtenue selon un procédé de fabrication conforme à un mode de réalisation de l'invention, la dalle s'étendant suivant une longueur de 100 à 200 m et présentant un état de surface exempt de raccords et de bavures.

On entend par « état de surface exempt de raccords et de bavures », le fait que la dalle présente un état de surface correspondant à celui d'un béton coulé sur une surface dépourvue d'aspérité visible à l'œil nu.

En d'autres termes, l'état de surface de la dalle selon l'invention est dépourvu des bavures qui résultent des soudures et des jonctions de profils présentent dans l'état de la technique.

L'invention a également pour objet une installation pour couler des dalles précontraintes et préfabriquées en béton ou similaire suivant la revendication 5.

La matrice profilée suivant un relief prédéfini est constituée d'une tôle d'un seul tenant.

La matrice profilée suivant un relief prédéfini peut être une tôle mince en acier.

La matrice profilée suivant un relief prédéfini est une tôle mince, préférablement d'épaisseur comprise entre 0,5 et 1 mm.

D'autres avantages et particularités de l'invention apparaîtront à la lecture de la description détaillée de mises en oeuvre et de modes de réalisation nullement limitatifs, et des dessins annexés suivants :
- La figure 1 est une vue en coupe d'exemples de profils architecturés de dalles obtenues par le procédé selon l'invention,
- La figure 2 est une vue en perspective d'un banc de fabrication de dalles selon l'invention,
- La figure 3 est une vue en coupe d'un banc de fabrication de dalles selon l'invention.

A des fins de clarté et de concision, les références sur les figures correspondent aux mêmes éléments.

La présente invention consiste à profiler une matrice en tôle mince, selon les souhaits de l'architecte et à la déposer sur le platelage plan qui, quant à lui, assure la résistance mécanique.

Cette matrice très mince peut intégrer par son profilage des éléments d'architecture précis comme des rainures, des décaissés, des arrondis, des biais, des nervures.

Ces profils ou reliefs s'étendent de manière longitudinale et de façon concave et/ou convexe.

La figure 1 illustre un certain nombre de profils ou reliefs a, b, c, d, e qu'il est possible d'obtenir.

Ces profils ou reliefs sont principalement constitués de rainures et de nervures qui s'étendent longitudinalement.

Ces profils sont illustrés à titre indicatif et nullement limitatif. Ils peuvent être modifiés et déclinés selon différentes variantes en fonction de la volonté de l'architecte.

En disposant d'un jeu de matrices complet, il est possible de changer aisément le profil des dalles et de proposer une production sur mesure.

En référence à la figure 2 et à la figure 3, on a représenté un banc de fabrication d'une installation pour couler des dalles précontraintes préfabriquées en béton ou similaire selon l'invention.

Le banc comporte notamment un platelage 1 constitué d'une tôle, dont l'épaisseur est préférentiellement comprise entre 10 et 12 mm.

L'installation est complétée par une fileuse apte à couler du béton et des moyens de chauffage pour le durcir, ces éléments n'étant pas représentés sur les figures.

Le fond du platelage est garni par une matrice 2 profilée suivant un relief tel que par exemple a, b, c, d, e, apte à recouvrir entièrement le platelage dans lequel le béton est coulé.

Selon l'invention, la matrice 2 est constituée d'une tôle d'un seul tenant. La matrice est donc réalisée sur une seule longueur, plus précisément celle du banc qui s'étend sur 100 à 200 m.

Le fait qu'il n'y ait pas de jonction d'about ni de jonction longitudinale permet d'assurer une finition parfaite de la sous-face de la dalle.

Cette matrice portée par le platelage peut être utilisée sur une centaine de cycles.

De manière à garantir une résistance mécanique suffisante même si les contraintes sont principalement encaissées par le platelage lors de la fabrication des dalles, la matrice 2 est une tôle mince, par exemple en acier.

De manière à minimiser son poids, la matrice est une tôle mince, préférablement d'épaisseur comprise entre 0,5 et 1 mm.

De manière à renforcer la matrice la présente invention propose de loger dans la partie concave des profils ou reliefs, des appuis qui sont de ce fait interposés entre la matrice d'un seul tenant et le platelage.

Ceci permet d'éviter que le béton lors du coulage ne déforme les profils ou reliefs sous son poids.

La figure 3 explicite un exemple de réalisation dans lequel des câbles 4 en acier sont tendus à l'intérieur des rainures longitudinales.

Le procédé de fabrication des dalles précontraintes préfabriquées par coulage de béton ou similaire va maintenant être exposé.

Selon l'invention, le procédé comporte au moins une étape avant le coulage du béton, au cours de laquelle on positionne sur le platelage 1 une matrice 2 profilée suivant un relief, qui recouvre entièrement le platelage.

Le coulage du béton se fait de préférence par une fileuse avec des noyaux mobiles pour former une dalle précontrainte alvéolée ou sans noyau pour former une dalle pleine.

Ainsi, les dalles fabriquées peuvent être pleines ou alvéolées. Les dalles alvéolées sont généralement fabriquées au moyen d'une fileuse ou d'une extrudeuse intégrant des noyaux métalliques de la dimension de chaque alvéole. Ces noyaux ont des mouvements de va et vient. Le béton est descendu sur ces noyaux qui par leurs mouvements de va et vient en assure la distribution. Le béton est aussi soumis à des vibrations, puis comprimé suffisamment pour être très compact et rester stable après la sortie de la fileuse.

Les noyaux s'étant ainsi retirés, il reste dans le béton des alvéoles de la dimension des noyaux.

En termes de procédé, on tend sur le platelage 1 recouvert de la matrice 2 des câbles de précontrainte en acier 3 constituant des armatures filantes, ces câbles étant également appelés torons.

Ces armatures filantes dépassent dans le sens de la longueur de la dalle pour permettre l'ancrage du plancher dans les chaînages. Tout autre type d'armature peut bien entendu convenir.

Ces armatures actives, appelées torons, sont tendues selon les caractéristiques de l'acier, puis détendus pour pré-contraindre le béton.

Une fois la matrice et les armatures accessoires positionnées, on procède à l'étape de coulage de béton par épandage et vibration ou au moyen d'une fileuse se déplaçant sur la piste de fabrication à la vitesse de 2,5 m/minute.

L'étape de coulage de béton est suivie par une étape d'étuvage, consistant à chauffer le béton coulé à une température comprise entre 35 et 60°C.

Le ruban de béton étuvé et encore frais, qui est aux dimensions du platelage est ensuite découpé à la longueur souhaitée pour chaque dalle.

Lorsque le béton a une résistance suffisante, il est procédé à la mise en précontrainte en coupant les torons pour séparer chaque dalle les unes des autres.

Lors de la mise en précontrainte, la dalle se contracte ainsi que les rainures et nervures du relief modelé par la matrice 2. L'ensemble glisse ainsi sur la matrice 2 sans que l'état de surface de la dalle ne soit affecté.

Chaque dalle de plancher est alors démoulée avec sa sous-face architecturée qui présente un état de surface exempt de raccords et de bavures.

La matrice portée par le platelage peut être utilisée durant une centaine de cycles et remplacée à volonté pour un nouveau profil répondant à une exigence nouvelle de l'architecte.

La livraison sur chantier et la pose sont les mêmes que pour une dalle ordinaire.

La présente invention donne la possibilité aux architectes d'architecturer et de personnaliser la sous-face des planchers porteurs en béton pour un faible coût supplémentaire en utilisant les installations existantes des usines de production de dalles précontraintes alvéolées ou pleines.

Le procédé de fabrication tel que décrit est facilement industrialisable. Il permet de fabriquer des dalles architecturées en béton précontraint, pour l'industrie du bâtiment, ayant des caractéristiques techniques adaptées, contrôlées et reproductibles.

Les dalles ainsi obtenues offrent une finition architecturée optimisée car exempte de raccords et de bavures, pour un coût de production maîtrisé.

Il ressort clairement de cette description que l'invention permet d'atteindre les buts fixés. La présente invention n'est pas limitée aux exemples de réalisation décrits mais s'étend à toute modification et variante évidentes pour un homme du métier tout en restant dans l'étendue de la protection définie dans les revendications annexées.

De plus, les différentes caractéristiques, formes, variantes et modes de réalisation de l'invention peuvent être associés les uns avec les autres selon diverses combinaisons dans la mesure où ils ne sont pas incompatibles ou exclusifs les uns des autres.

## Revendications

1. Procédé de fabrication de dalles précontraintes, préfabriquées par coulage de béton ou similaire sur un platelage (1) s'étendant suivant une longueur de 100 à 200 m, comportant au moins :
- une étape avant le coulage du béton, au cours de laquelle on positionne sur le platelage (1) une matrice (2) d'un seul tenant, le platelage tout comme la matrice s'étendant suivant une longueur de 100 à 200 m, la matrice étant constituée d'une tôle mince, d'épaisseur préférablement comprise entre 0,5 et 1 mm, profilée suivant un relief (a, b, c, d, e) et recouvrant entièrement le platelage, de sorte qu'après prise du béton et démoulage de la dalle, la sous-face de la dalle est imprimée dudit relief de ladite matrice, et
- une étape avant le coulage du béton, au cours de laquelle on tend sur toute la longueur du platelage (1) recouvert de la matrice (2), des armatures actives (3) pour former des dalles précontraintes,
- une étape avant le coulage du béton, au cours de laquelle on loge dans la partie concave des reliefs, des appuis (4) entre la matrice d'un seul tenant et le platelage, de manière à éviter que le béton lors du coulage ne déforme les reliefs sous son poids
- une étape de coulage du béton par épandage et vibration ou au moyen d'une fileuse.

2. Procédé selon la revendication 1, **caractérisé en ce que** la matrice (2) profilée suivant un relief (a, b, c, d, e) est une tôle mince en acier.

3. Procédé selon l'une quelconque des revendications précédentes, **caractérisé en ce qu'**il comporte au moins une étape avant le coulage du béton, au cours de laquelle on positionne sur le platelage (1) recouvert de la matrice (2), des éléments pleins ou creux pour former des dalles alvéolées.

4. Procédé selon l'une quelconque des revendications précédentes, **caractérisé en ce que** l'étape de coulage de béton est suivie par :
- une étape d'étuvage, consistant à chauffer le béton coulé à une température comprise entre 35 et 60°C,
- une étape de découpe du béton étuvé encore frais, et qui est aux dimensions du platelage, selon la longueur souhaitée pour chaque dalle,
- une étape de détente des armatures actives (3),
- une étape de démoulage, puis stockage des dalles.

5. Installation pour couler des dalles précontraintes et préfabriquées en béton ou similaire, l'installation comportant notamment un platelage (1), une fileuse ou des moyens de coulage du béton par épandage et vibration, des moyens de chauffage, et avantageusement des armatures actives, **caractérisée en ce qu'**elle comporte en outre une matrice (2) d'un seul tenant, le platelage tout comme la matrice s'étendant suivant une longueur de 100 à 200 m, la matrice étant constituée d'une tôle mince, d'épaisseur préférablement comprise entre 0,5 et 1 mm, et profilée suivant un relief (a, b, c, d, e) apte à recouvrir entièrement le platelage, des appuis (4) logés dans la partie concave des reliefs, entre la matrice d'un seul tenant et le platelage, de manière à éviter que le béton lors du coulage ne déforme les reliefs sous son poids.

## Patentansprüche

1. Verfahren zur Herstellung von vorgespannten Platten, die durch Gießen von Beton oder dergleichen auf einen sich über eine Länge von 100 bis 200 m erstreckenden Belag (1) vorgefertigt werden, mit mindestens :
- einen Schritt vor dem Gießen des Betons, in dessen Verlauf eine einteilige Matrize (2) auf dem Belag (1) positioniert wird, wobei sich sowohl der Belag als auch die Matrize über eine Länge von 100 bis 200 m erstrecken, wobei die Matrize aus einem dünnen, vorzugsweise zwischen 0,5 und 1 mm dicken Blech besteht, das mit einem Relief (a, b, c, d, e) profiliert ist und den Belag vollständig bedeckt, so dass nach dem Aushärten des Betons und dem Entschalen der Platte die Unterseite der Platte mit dem Relief der Matrize bedruckt ist, und
- einen Schritt vor dem Gießen des Betons, bei dem aktive Bewehrungen (3) über die gesamte Länge des von der Matrix (2) bedeckten Belags (1) gespannt werden, um vorgespannte Platten zu bilden,
- einen Schritt vor dem Gießen des Betons, bei dem Stützen (4) in den konkaven Teil der Reliefs zwischen der einteiligen Matrize und dem Belag eingebaut werden, um zu verhindern, dass der Beton die Reliefs unter seinem Gewicht beim Gießen verformt,
- einen Schritt des Einbringens des Betons durch Verteilen und Rütteln oder mit Hilfe eines Gleitschalungsextruders.

2. Verfahren nach Anspruch 1 oder 2, **dadurch gekennzeichnet, dass** die entlang eines Reliefs (a, b, c, d, e) profilierte Matrix (2) ein dünnes Stahlblech ist.

3. Verfahren nach einem der vorhergehenden Ansprüche, **dadurch gekennzeichnet, dass** es mindestens einen Schritt vor dem Gießen des Betons umfasst, bei dem massive oder hohle Elemente auf dem mit der Matrix (2) bedeckten Belag (1) positioniert werden, um wabenförmige Platten zu bilden.

4. Verfahren nach einem der vorhergehenden Ansprüche, **dadurch gekennzeichnet, dass** auf den Schritt des Betonierens folgt:
- einen Schritt des Dämpfens, der darin besteht, den gegossenen Beton auf eine Temperatur zwischen 35 und 60°C zu erhitzen,
- einen Schritt des Zuschneidens des noch frischen, vorgekochten Betons auf die Abmessungen des Belags, entsprechend der gewünschten Länge für jede Platte,
- einen Schritt, bei dem die aktiven Bewehrungen (3) entspannt werden,
- einen Schritt des Entschalens und der Lagerung der Platten.

5. Anlage zum Gießen von vorgespannten und vorgefertigten Platten aus Beton oder dergleichen, die insbesondere einen Belag (1), einen Gleitschalungsextruder oder Mittel zum Gießen des Betons durch Ausbreitung und Vibration, Heizmittel und vorteilhafterweise aktive Bewehrungen umfasst, **dadurch gekennzeichnet, dass** sie außerdem eine einstückige Matrix (2) umfasst, wobei sich sowohl der Belag als auch die Matrix über eine Länge von 100 bis 200 m erstrecken, wobei die Matrix aus einem dünnen Metallblech besteht, vorzugsweise mit einer Dicke zwischen 0. Die Matrix besteht aus einem dünnen Metallblech, vorzugsweise mit einer Dicke zwischen 0,5 und 1 mm, und ist entlang eines Reliefs (a, b, c, d, e) profiliert, das in der Lage ist, den Belag vollständig zu bedecken, wobei Stützen (4) in dem konkaven Teil der Reliefs zwischen der einstückigen Matrix und dem Belag angeordnet sind, um zu verhindern, dass der Beton beim Gießen die Reliefs unter seinem Gewicht verformt.

## Claims

1. A method of manufacturing prestressed slabs, prefabricated by pouring concrete or the like onto a decking (1) extending over a length of 100 to 200 m, comprising at least :
- a step before the concrete is poured, during which a one-piece matrix (2) is positioned on the decking (1), both the decking and the matrix extending over a length of 100 to 200 m, the matrix being made of thin sheet metal, preferably between 0.5 and 1 mm thick, profiled in relief (a, b, c, d, e) and completely covering the decking, so that after the concrete has set and the slab has been demoulded, the underside of the slab is printed with the relief of the said matrix, and
- a step before the concrete is poured, during which active reinforcements (3) are stretched over the entire length of the decking (1) covered by the matrix (2) to form prestressed slabs,
- a step before the concrete is poured, during which supports (4) are fitted in the concave part of the reliefs between the one-piece matrix and the decking, so as to prevent the concrete from deforming the reliefs under its weight when poured,
- a step of pouring the concrete by spreading and vibrating or by means of a slipforming extruder.

2. The method according to claim 1 or 2, **characterised in that** the matrix (2) profiled along a relief (a, b, c, d, e) is a thin steel sheet.

3. The method according to any one of the preceding claims, **characterised in that** it comprises at least one step before the concrete is poured, during which solid or hollow elements are positioned on the decking (1) covered with the matrix (2) to form honeycomb slabs.

4. The method according to any one of the preceding claims, **characterised in that** the concrete pouring step is followed by:
- a steaming step, consisting of heating the cast concrete to a temperature of between 35 and 60°C,
- a step of cutting the still fresh parboiled concrete to the dimensions of the decking, according to the desired length for each slab,
- a step in which the active reinforcements (3) are relaxed,
- a step of demoulding and storage of the slabs.

5. An installation for pouring prestressed and prefabricated slabs of concrete or the like, the installation comprising in particular a decking (1), slipforming extruder or means for casting the concrete by spreading and vibration, heating means, and advantageously active reinforcements, **characterised in that** it further comprises a one-piece matrix (2), both the decking and the matrix extending over a length of 100 to 200 m, the matrix consisting of a thin metal sheet, preferably with a thickness of between 0.5 and 1 mm, and profiled along a relief (a, b, c, d, e) capable of completely covering the decking, supports (4) housed in the concave part of the reliefs, between the one-piece matrix and the decking, so as to prevent the concrete during pouring from deforming the reliefs under its weight.
